# EUROPÄISCHE PATENTANMELDUNG

(11) **EP 2 565 387 A1**
(43) Veröffentlichungstag der Anmeldung: **06.03.2013**
(21) Anmeldenummer: 11179161.2
(22) Anmeldetag: 29.08.2011
(51) Int. Cl.: F01D 17/08

(54) **Strömungsmaschine mit einer berührungslosen Temperaturmesseinrichtung**

(71) Anmelder: SIEMENS AKTIENGESELLSCHAFT, 80333 München (DE)
(72) Erfinder: Ahaus, Guido, 45133 Essen (DE); Balkowski, Ingo, 47647 Kerken (DE); Flohr, Patrick Ronald, 45478 Mülheim a.d. Ruhr (DE); Heckel, Waldemar, 45357 Essen (DE); Hoell, Harald, 63607 Wächtersbach (DE); Lyko, Christian, 44627 Herne (DE); Ricken, Oliver, 45149 Essen (DE); Sieber, Uwe, 45476 Mülheim an der Ruhr (DE); Stock, Sebastian, 45479 Mülheim (DE); Veitsman, Vyacheslav, 45879 Gelsenkirchen (DE); Woditschka, Frank, 47229 Duisburg (DE)

(57) **Zusammenfassung**

Eine Strömungsmaschine (101) mit einem Rotor soll ein schnelleres Anfahren erlauben, ohne dabei die Lebensdauer des Rotors zu reduzieren, und gleichzeitig bessere Vorhersagen über die verbleibende Lebensdauer des Rotors ermöglichen. Dazu erstreckt sich von einem Bereich (130) des Rotors in axialer Richtung eine in ein Rotorbauteil (124) eingebrachte Nut (126), an deren Ende eine berührungslose Temperaturmesseinrichtung (134) angeordnet ist.

## Beschreibung

Die Erfindung betrifft eine Strömungsmaschine mit einem Rotor.

Eine Strömungsmaschine ist eine Fluidenergiemaschine, bei der die Energieübertragung zwischen Fluid und Maschine in einem offenen Raum durch eine Strömung nach den Gesetzen der Fluiddynamik über den Umweg der kinetischen Energie erfolgt. Die Energieübertragung erfolgt normalerweise mittels Rotorblättern, Flügeln oder Schaufeln, die derart profiliert sind, dass durch die Umströmung eine Druckdifferenz zwischen Vorder- und Rückseite entsteht (Tragflächenprofil). Eine Strömungsmaschine besteht typischerweise aus einem rotierenden Teil, dem Rotor, und einem statischen Teil, dem Stator.

Eine Gasturbine ist eine Strömungsmaschine, in der ein unter Druck stehendes Gas expandiert. Sie besteht aus einer Turbine oder Expander, einem vorgeschalteten Verdichter und einer dazwischengeschalteten Brennkammer. Das Wirkungsprinzip beruht auf dem Kreisprozess (Joule-Prozess): Dieser komprimiert über die Beschaufelung einer oder mehrerer Verdichterstufen Luft, mischt diese anschließend in der Brennkammer mit einem gasförmigen oder flüssigen Treibstoff, zündet und verbrennt. Außerdem wird die Luft zur Kühlung insbesondere thermisch stark beanspruchter Bauteile eingesetzt.

So entsteht ein Heißgas (Mischung aus Verbrennungsgas und Luft), das im nachfolgenden Turbinenteil entspannt, wobei sich thermische in mechanische Energie umwandelt und zunächst den Verdichter antreibt. Der verbleibende Anteil wird beim Wellentriebwerk zum Antrieb eines Generators, eines Propellers oder anderen rotierenden Verbrauchern verwendet. Beim Strahltriebwerk dagegen beschleunigt die thermische Energie den heißen Gasstrom, was den Schub erzeugt.

Der Rotor einer Strömungsmaschine ist insbesondere bei Gasturbinen ein thermisch und mechanisch hoch beanspruchtes Bauteil. Insbesondere beim Kaltstart der Strömungsmaschine werden die Rotorscheiben sehr stark beansprucht. Einerseits werden die Rotoren im Bereich der Schaufelfüße, mittels derer die Schaufeln an einer Rotorwelle befestigt sind, stark erwärmt, andererseits wird der Rotor von Kühlluft durchströmt, damit die Materialtemperatur nicht die Festigkeitsgrenzen überschreitet.

Die sich im Inneren des Rotors einstellenden Strömungsstrukturen und Wärmeübergangseffekte sind äußerst komplex und seit Jahrzehnten weltweit Gegenstand der universitären Forschung. Dies gilt erst recht für die transienten Vorgänge beim An- und Abfahren der Maschinen.

Die im Rotor auftretenden Temperaturen und insbesondere die Temperaturgradienten, die zu Thermospannungen führen, werden in der Praxis zurzeit konservativ, d. h. eher zur sicheren Seite hin abgeschätzt. Hierbei kommt häufig die FEM (Finite-Elemente-Methode) zu Anwendung, ein numerisches Verfahren zur Lösung von partiellen Differentialgleichungen, mit dem Festkörpersimulationen durchgeführt werden können. Die Randbedingungen werden hier anhand einzelner Prototypenmessungen bestimmt. Hier werden teilweise auch Stichprobenmessungen der Temperatur einzelner Rotorkomponenten durchgeführt.

Die so gewonnenen Daten werden genutzt, um einerseits die maximale Anzahl an Startzyklen abzuschätzen, die ein Rotor übersteht, bevor er ausgetauscht werden muss, und um andererseits eine in einigen Fällen notwendige Vorheizzeit des Rotors abzuschätzen, die erforderlich ist, um Thermospannungen auf ein erträgliches Maß zu reduzieren und die Anzahl an erlaubten Startzyklen hoch genug zu halten.

Allerdings bedeutet ein Abwarten einer bestimmten Zeit vor der Inbetriebnahme des Rotors stets einen erhöhten Energieverbrauch und eine längere Anlaufzeit der Strömungsmaschine, was gerade z. B. bei Gas- und Dampfturbinenkraftwerken unerwünscht ist, da diese oft kurzfristige Leistungsspitzenanforderungen des Stromnetzes decken müssen.

Aufgabe der Erfindung ist es daher, eine Strömungsmaschine anzugeben, welche ein schnelleres Anfahren erlaubt, ohne dabei die Lebensdauer des Rotors zu reduzieren, und gleichzeitig bessere Vorhersagen über die verbleibende Lebensdauer des Rotors ermöglicht.

Diese Aufgabe wird erfindungsgemäß gelöst, indem sich von einem Bereich des Rotors in axialer Richtung eine in ein Rotorbauteil eingebrachte Nut erstreckt, an deren Ende eine berührungslose Temperaturmesseinrichtung angeordnet ist.

Die Erfindung geht dabei von der Überlegung aus, dass ein schnelleres Anfahren und eine bessere Abschätzung der Lebensdauer insbesondere dadurch möglich wäre, dass besonders genaue und aktuelle Daten zum Temperaturverhalten des Rotors zur Verfügung gestellt werden. Hierzu können beispielsweise basierend auf der Anpassung an transiente Temperaturverläufe aus FEM-Modellen analytische Temperaturformeln abgeleitet werden, mit Hilfe derer die Materialtemperatur anhand erfasster Betriebsdaten abgeschätzt werden kann. Eine derartige Abschätzung muss jedoch hinsichtlich der Betriebssicherheit und Lebensdauer stets konservativ ausfallen. Dies kann z. B. dazu führen, dass beim Anfahren das Abwarten der entsprechenden Temperaturverhältnisse unnötig lange dauert oder sogar der Startvorgang der Strömungsmaschine verriegelt wird, obwohl die erforderliche Materialtemperatur erreicht ist, aber durch die Temperaturformel als zu niedrig abgeschätzt wird.

Daher sollte die Genauigkeit der Temperaturbestimmung weiter verbessert werden. Dies ist erreichbar, indem die Temperatur in dem interessierenden Bereich des Rotors direkt gemessen wird. Allerdings ist hierbei problematisch, dass einige Bereiche des Rotors, insbesondere die besonders thermisch belasteten Scheibennaben, im Inneren der Strömungsmaschine angeordnet und daher schwer zugänglich sind. Daher sollte eine Möglichkeit gefunden werden, die Materialtemperatur an einer besser zugänglichen Stelle des Rotors zu messen. Dies ist erreichbar, indem die Temperaturmesseinrichtung an einer solchen besser zugänglichen Stelle angebracht ist, nämlich im Bereich der Rotorachse, aber außerhalb des thermisch stark belasteten Bereiches. Der zu messende Bereich sollte dann mit dem Bereich der Temperaturmesseinrichtung durch eine axiale Nut in einem Rotorbauteil verbunden werden. Um dann eine Übertragung der Wärmeinformation durch die verbindende Nut besonders einfach zu ermöglichen, sollte die Temperaturmesseinrichtung berührungslos ausgestaltet sein, das heißt z. B. mittels optischer Methoden eine Messung der Temperatur am anderen, interessierenden Ende der Nut bewerkstelligen zu können.

Vorteilhafterweise ist der Bereich des Rotors der im Vergleich zu anderen Bereichen der thermisch am höchsten belastete Bereich. Nicht alle Bereiche des Rotors der Strömungsmaschine sind nämlich im Betrieb gleich hoch belastet. So sind z. B. die Scheiben-Naben des Rotors vergleichsweise hoch belastete Teile. Um keine Temperaturmessung in sämtlichen Bereichen durchführen zu müssen, sollte sichergestellt werden, dass in jedem Fall die hoch belasteten Bereiche, die für die Lebensdauerberechnung kritisch sind, genau gemessen werden. So wird bei reduziertem Aufwand die Lebensdauerbestimmung des Rotors verbessert.

Vorteilhafterweise ist die Temperaturmesseinrichtung als Infrarot-Temperaturmesseinrichtung ausgestaltet. Dies ermöglicht eine besonders einfache berührungsfreie Messung in den in einer Strömungsmaschine vorherrschenden Temperaturbereichen.

In weiterer vorteilhafter Ausgestaltung ist in der Nut in dem Bereich des Rotors ein Infrarotspiegel angeordnet. Durch einen derartigen Spiegel, der Infrarotlicht reflektiert, können auch Bereiche senkrecht zu der Nut, z. B. Rotorscheiben etc. durch die Temperaturmesseinrichtung erfasst werden. Generell erlaubt ein derartiger Spiegel eine größere Flexibilität hinsichtlich Anordnung von Nut und zu messendem Bereich.

Vorteilhafterweise ist in der Nut ein Rohr angeordnet. Ein derartiges Rohr fungiert dann quasi als Pipeline für die Infrarotstrahlung und schirmt von weiteren äußeren Einflüssen und Wärmestrahlung von außerhalb des zu messenden Bereichs ab. Gleichzeitig ist eine Verschiebung des Rohres in axialer Richtung möglich, so dass verschiedene axiale Bereiche gemessen werden können, ohne mehrere Temperaturmesseinrichtungen vorzusehen. Dies gilt insbesondere, wenn ein Infrarotspiegel an dem Rohr und nicht in der Nut selbst fixiert ist.

In weiterer vorteilhafter Ausgestaltung ist die Nut in Schwalbenschwanzform ausgestaltet. Die Verjüngung des Schwalbenschwanzreliefs sollte dabei in radialer Richtung ausgerichtet sein. Dadurch wird das Rohr unter Einwirkung der Fliehkraft bei Rotation des Rotors in radialer Richtung fixiert. Gleichzeitig bleibt durch die Nutöffnung der Sichtkontakt zu den zu messenden Bereichen erhalten.

Vorteilhafterweise ist das Rotorbauteil ein Zuganker, d. h., die Nut wird in den Zuganker des Rotors eingebracht, auf den die Rotorscheiben aufgefädelt und mit Naben fixiert werden. Dies bietet eine besonders einfache Möglichkeit der Einbringung der Nut bei der Konstruktion des Rotors. Gleichzeitig sind so sämtliche Scheiben über die gesamte axiale Länge von der Temperaturmesseinrichtung erfassbar.

Vorteilhafterweise ist die Strömungsmaschine eine Gasturbine. Gerade in Gasturbinen, die die vergleichsweise höchsten thermischen und mechanischen Belastungen an ihren Bauteilen, insbesondere dem Rotor aufweisen, ist die beschriebene Ausgestaltung von erheblichem Vorteil hinsichtlich der Lebensdauerbestimmung und verkürzt die Anfahrzeit ohne Einbußen hinsichtlich der Betriebssicherheit oder Lebensdauer.

Eine derartige Strömungsmaschine kommt vorteilhafterweise in einem Kraftwerk zum Einsatz.

Die mit der Erfindung erzielten Vorteile bestehen insbesondere darin, dass durch die Messung über die gesamte Lebensdauer der Strömungsmaschine aktuelle Daten zum Temperaturverhalten des Rotors zur Verfügung stehen. Mit Hilfe dieser Daten können wesentlich genauere Lebensdauerabschätzungen für Rotoren gemacht werden und die Anzahl der zu erlaubenden Starts entsprechend physikalischer Gegebenheiten aktuell angepasst werden. Dies ist insbesondere bei Anlagen mit häufigen Kaltstarts ein unmittelbarer wirtschaftlicher Vorteil für den Betreiber. Gleichzeitig wird durch eine kontinuierliche Temperaturmessung eine bessere Abschätzung der Rotorlebensdauer und eine Verkürzung des Anfahrprozesses ohne Reduzierung der Lebensdauer ermöglicht. Neben der Zeitersparnis und damit höheren Flexibilität wird dabei auch weniger Energie beim Anfahren verbraucht. Die berührungsfreie Messung der Temperatur in Verbindung mit optischer Weiterleitung der Infrarotstrahlung stellt weiterhin ein besonders ausfallsicheres System zur kontinuierlichen Temperaturmessung dar.

Die Erfindung wird anhand einer Zeichnung näher erläutert. Darin zeigen:
- FIG 1: einen axialen Schnitt durch eine Gasturbine,
- FIG 2: einen axialen Schnitt durch einen Teilbereich des Rotors der Gasturbine aus FIG 1.
- FIG 3: eine Vergrößerung eines Teilbereichs der FIG 2,
- FIG 4: einen radialen Schnitt durch den Zuganker des Rotors aus FIG 2 und 3, und
- FIG 5: eine Vergrößerung eines Teilbereichs der FIG 4.

Gleiche Teile sind in allen FIGs mit denselben Bezugszeichen versehen.

Eine Gasturbine 101, wie in FIG 1 dargestellt, ist eine Strömungsmaschine. Sie weist einen Verdichter 102 für Verbrennungsluft, eine Brennkammer 104 sowie eine Turbineneinheit 106 zum Antrieb des Verdichters 102 und eines nicht dargestellten Generators oder einer Arbeitsmaschine auf. Dazu sind die Turbineneinheit 106 und der Verdichter 102 auf einer gemeinsamen, auch als Turbinenläufer bezeichneten Turbinenwelle 108 angeordnet, mit der auch der Generator bzw. die Arbeitsmaschine verbunden ist, und die um ihre Mittelachse 109 drehbar gelagert ist. Diese Einheiten bilden den Rotor der Gasturbine 101. Die in der Art einer Ringbrennkammer ausgeführte Brennkammer 104 ist mit einer Anzahl von Brennern 110 zur Verbrennung eines flüssigen oder gasförmigen Brennstoffs bestückt.

Die Turbineneinheit 106 weist eine Anzahl von mit der Turbinenwelle 108 verbundenen, rotierbaren Laufschaufeln 112 auf. Die Laufschaufeln 112 sind kranzförmig an der Turbinenwelle 108 angeordnet und bilden somit eine Anzahl von Laufschaufelkränzen oder -reihen. Weiterhin umfasst die Turbineneinheit 106 eine Anzahl von feststehenden Leitschaufeln 114, die ebenfalls kranzförmig unter der Bildung von Leitschaufelreihen an einem Leitschaufelträger 116 der Turbineneinheit 106 befestigt sind. Die Laufschaufeln 112 dienen dabei zum Antrieb der Turbinenwelle 108 durch Impulsübertrag vom die Turbineneinheit 106 durchströmenden Arbeitsmedium M. Die Leitschaufeln 114 dienen hingegen zur Strömungsführung des Arbeitsmediums M zwischen jeweils zwei in Strömungsrichtung des Arbeitsmediums M gesehen aufeinander folgenden Laufschaufelreihen oder Laufschaufelkränzen. Ein aufeinander folgendes Paar aus einem Kranz von Leitschaufeln 114 oder einer Leitschaufelreihe und aus einem Kranz von Laufschaufeln 112 oder einer Laufschaufelreihe wird dabei auch als Turbinenstufe bezeichnet.

Jede Leitschaufel 114 weist eine Plattform 118 auf, die zur Fixierung der jeweiligen Leitschaufel 114 an einem Leitschaufelträger 116 der Turbineneinheit 106 als Wandelement angeordnet ist. Die Plattform 118 ist dabei ein thermisch vergleichsweise stark belastetes Bauteil, das die äußere Begrenzung eines Heißgaskanals für das die Turbineneinheit 106 durchströmende Arbeitsmedium M bildet. Jede Laufschaufel 112 ist in analoger Weise über eine auch als Schaufelfuß bezeichnete Plattform 119 an der Turbinenwelle 108 befestigt.

Zwischen den beabstandet voneinander angeordneten Plattformen 118 der Leitschaufeln 114 zweier benachbarter Leitschaufelreihen ist jeweils ein Ringsegment 121 an einem Leitschaufelträger 1 der Turbineneinheit 106 angeordnet. Die äußere Oberfläche jedes Ringsegments 121 ist dabei ebenfalls dem heißen, die Turbineneinheit 106 durchströmenden Arbeitsmedium M ausgesetzt und in radialer Richtung vom äußeren Ende der ihm gegenüber liegenden Laufschaufeln 112 durch einen Spalt beabstandet. Die zwischen benachbarten Leitschaufelreihen angeordneten Ringsegmente 121 dienen dabei insbesondere als Abdeckelemente, die das Innengehäuse im Leitschaufelträger 116 oder andere Gehäuse-Einbauteile vor einer thermischen Überbeanspruchung durch das die Turbine 106 durchströmende heiße Arbeitsmedium M schützen.

Die Brennkammer 104 ist im Ausführungsbeispiel als so genannte Ringbrennkammer ausgestaltet, bei der eine Vielzahl von in Umfangsrichtung um die Turbinenwelle 108 herum angeordneten Brennern 110 in einen gemeinsamen Brennkammerraum münden. Dazu ist die Brennkammer 104 in ihrer Gesamtheit als ringförmige Struktur ausgestaltet, die um die Turbinenwelle 108 herum positioniert ist.

Um nun eine bessere Vorhersage über die Lebensdauer des Rotors und die notwendigen eventuellen Vorheizzeiten zu ermöglichen, ist die Gasturbine 101 für eine Temperaturmessung im Rotor ausgelegt. Dies ist in FIG 2 gezeigt, die einen vergrößerten Schnitt durch den Rotor der Gasturbine 101 darstellt.

Gezeigt ist hier der detailliertere Aufbau des Rotors im axialen Schnitt: Die bereits beschriebenen Laufschaufeln 114 der Turbineneinheit 106 sind mit den Plattformen 119 pro Laufschaufelreihe jeweils an einer Rotorscheibe 122 befestigt. Die Rotorscheiben 122 sind auf einem Zuganker 124 befestigt. In den Randbereich der Zugankers 124 ist eine in axialer Richtung verlaufende Nut 126 eingebracht. In der Nut 126 liegt ein Rohr 128. Nut 126 und Rohr 128 erstrecken sich in axialer Richtung von dem temperaturmäßig zu messenden, thermisch vergleichsweise am höchsten belasteten Bereich 130 bis zu einer in axialer Richtung von der Brennkammer 104 entfernt angeordneten Temperaturmesseinrichtung 134, die zur Infrarotmessung der Temperatur ausgestaltet ist.

In FIG 3 ist der Bereich 130 vergrößert dargestellt. Hier ist erkennbar, dass im Ende des Rohres 128 im Bereich 130 ein Infrarotspiegel 136 angeordnet ist. Die durch eine Öffnung 138 in radialer Richtung von den Rotorscheiben 122 eintretende Infrarot-Wärmestrahlung wird durch den Infrarotspiegel in axiale Richtung umgeleitet und erreicht durch das Rohr 128 die Temperaturmesseinrichtung 134.

FIG 4 und FIG 5 zeigen einen radialen Schnitt durch den Zuganker 124 zur Verdeutlichung der Form und Lage der Nut 126 und des Rohrs 128. Die Nut 126 ist in einen Randbereich des Zugankers 124 eingebracht. Die vergrößerte Darstellung in FIG 5 zeigt die Schwalbenschwanzform der Nut 126, so dass das darin liegende Rohr 128 durch die Zentrifugalkraft bei Rotation des Zugankers 124 in der Nut 126 fixiert wird.

Durch die Temperaturmessung wird einerseits die Anfahrzeit der Gasturbine 101 reduziert. Andererseits stehen Temperaturdaten des Rotors zur Verfügung, was besonders genaue Vorhersagen hinsichtlich der Lebensdauer der Gasturbine 101 ermöglicht.

## Patentansprüche

1. Strömungsmaschine (101) mit einem Rotor,
wobei sich von einem Bereich (130) des Rotors in axialer Richtung eine in ein Rotorbauteil (124) eingebrachte Nut (126) erstreckt, an deren Ende eine berührungslose Temperaturmesseinrichtung (134) angeordnet ist.

2. Strömungsmaschine (101) nach Anspruch 1,
bei der der Bereich (130) des Rotors der im Vergleich zu anderen Bereichen thermisch am höchsten belastete Bereich (130) ist.

3. Strömungsmaschine (101) nach einem der vorhergehenden Ansprüche,
bei der die Temperaturmesseinrichtung (134) als Infrarot-Temperaturmesseinrichtung (134) ausgestaltet ist.

4. Strömungsmaschine (101) nach Anspruch 3,
bei der in der Nut (126) in dem Bereich (130) des Rotors ein Infrarotspiegel (136) angeordnet ist.

5. Strömungsmaschine (101) nach einem der vorhergehenden Ansprüche,
bei der in der Nut (126) ein Rohr angeordnet ist.

6. Strömungsmaschine (101) nach Anspruch 5,
bei der die Nut (126) in Schwalbenschwanzform ausgestaltet ist.

7. Strömungsmaschine (101) nach einem der vorhergehenden Ansprüche,
bei der das Rotorbauteil (124) ein Zuganker (124) ist.

8. Strömungsmaschine (101) nach einem der vorhergehenden Ansprüche,
die als Gasturbine (101) ausgelegt ist.

9. Kraftwerk mit einer Strömungsmaschine (101) nach einem der vorhergehenden Ansprüche.
